# EUROPÄISCHE PATENTSCHRIFT

(11) **EP 0 990 246 B1**
(45) Veröffentlichungstag und Bekanntmachung des Hinweises auf die Patenterteilung: **28.08.2002**
(21) Anmeldenummer: 98934755.4
(22) Anmeldetag: 20.05.1998
(51) Int. Cl.: H01H 36/00

(54) **ELEKTROMAGNETSYSTEM UND VERFAHREN ZUM HERSTELLEN EINES SOLCHEN SYSTEMS**
ELECTROMAGNET SYSTEM AND METHOD OF MANUFACTURING SUCH A SYSTEM
SYSTEME D'ELECTRO-AIMANT ET PROCEDE POUR FABRIQUER UN TEL SYSTEME

(30) Priorität: 19.06.1997 DE 19726055
(43) Veröffentlichungstag der Anmeldung: 05.04.2000
(73) Patentinhaber: TYCO Electronics Logistics AG, 9323 Steinach (CH)
(72) Erfinder: BAUR, Rudolf, P-7000 Evora (PT); HENDEL, Horst, D-12209 Berlin (DE)
(74) Vertreter: Klunker . Schmitt-Nilson . Hirsch
(86) Internationale Anmeldenummer: DE9801386
(87) Internationale Veröffentlichungsnummer: WO98059351

(56) Entgegenhaltungen:
- WO-A1-93/01607
- DE-A1- 3 148 052
- US-A- 4 720 909

## Beschreibung

Die Erfindung betrifft ein Elektromagnetsystem mit einem Joch und einem Kern, der mit einem Befestigungsende in einem Rundloch eines Jochabschnittes befestigt ist, wobei der Kern einen, vorzugsweise zylindrischen, Schaft und an seinem Befestigungsende einen konischen Abschnitt aufweist, welch letzterer mit einem den Durchmesser des Rundloches übersteigenden Kerndurchmesser das Material des Joches durchdringt. Außerdem betrifft die Erfindung ein Verfahren zum Fügen von Kern und Joch bei einem derartigen System.

Aus der EP 0 593 517 B1 ist ein Elektromagnetsystem der eingangs genannten Art bekannt, bei dem der Kern mit seinem zylindrischen Schaft von der Außenseite her durch ein Rundloch des Jochschenkels gesteckt und mit seinem endseitigen Kegelabschnitt in einer Bohrung des Jochschenkels verklemmt wird. Zum Festklemmen und zur Einstellung der Endposition wird der Kern dabei mit impulsartigen Stößen beaufschlagt. Auf diese Weise ergibt sich zwar ein guter Festsitz des Kerns, doch können die impulsartigen Stöße an anderen mit dem Magnetsystem verbundenen Elementen, beispielsweise an Kontakten, unerwünschte Erschütterungen und Reibungen hervorrufen. Außerdem ist die Justierung des Kerns dort nur in einer Richtung, nämlich in Richtung des Kerneinschubes, möglich.

Aus der DE 31 48 052 A1 ist auch bereits ein elektromagnetisches Relais bekannt, dessen Spulenkern mittels eines Feingewindes in einer entsprechend ebenfalls mit einem Feingewinde versehenen Bohrung durch Einschrauben befestigt und justiert wird. Diese exakte Schraubverbindung erfordert aber nicht nur eine aufwendige Herstellung und Montage der Teile, sondern sie erzeugt allein auch keinen ausreichenden Festsitz, so daß zusätzliche Fixiermittel erforderlich sind. So wird beispielsweise vorgeschlagen, einen Kunststoffkleber auf das Feingewinde aufzutragen oder den Kern zur Sicherung mit einer zusätzlichen Kontermutter zu versehen. Beides erfordert einen zusätzlichen Aufwand, ferner könnte das Fixiermittel im Gewinde die magnetische Kopplung beeinträchtigen, während die zusätzliche Kontermutter auch einen zusätzlichen Platz beansprucht.

Ziel der Erfindung ist es, ein Elektromagnetsystem der eingangs genannten Art so zu verbessern, daß eine gute und zuverlässige Verbindung und magnetische Kopplung von Kern und Joch auf einfache Weise erreicht wird, wobei diese Verbindung genau - und zwar sowohl vorwärts als auch rückwärts - einstellbar ist.

Erfindungsgemäß wird dieses Ziel dadurch erreicht, daß auf dem Kegelabschnitt des Kerns ein Gewinde ausgebildet ist, welches in die an sich gewindelose Wand der ebenfalls konisch erweiterten Ausnehmung des Joches selbst-verformend eingedreht ist.

Bei dem erfindungsgemäßen Magnetsystem sind also der Kegelabschnitt des Kerns und die konische Innenwand des Rundloches im Jochabschnitt bereits aneinander angepaßt. Die endgültige Befestigung ineinander und die Feinpositionierung erfolgen jedoch durch Drehen über das auf dem Kegelabschnitt des Kerns ausgebildete Gewinde, welches sich beim Eindrehen in die glatte Innenoberfläche des Rundloches eingräbt. Dieses eine Gewinde auf dem Kern ist verhältnismäßig einfach herzustellen, da eine Abstimmung mit einem entsprechend vorgefertigten komplementären Muttergewinde im Joch nicht erforderlich ist. Durch die Materialverdrängung beim Einschrauben des Gewindekerns in den Jochabschnitt ergibt sich auch ohne Zusatzmaßnahmen sowohl ein hervorragender Festsitz als auch eine gute magnetische Kopplung zwischen den beiden Teilen. Eine besonders gute Kopplung ergibt sich dann, wenn das Gewinde auf dem Kern als Flachgewinde ausgebildet ist, das heißt, wenn die einzelnen Windungen der Gewindenut (bzw. der Gewindenuten bei einem mehrgängigen Gewinde) im Verhältnis zur Nuttiefe einen großen Abstand aufweisen, so daß ein abgeflachter Gewindesteg entsteht, der im Querschnitt trapezförmig oder auch bei einseitig steilerer Flanke annähernd sägezahnförmig ist.

Der Kegelabschnitt des Kerns und die konische Innenwand des Rundlochs im Joch können beispielsweise einen Winkel gegenüber der Kernachse zwischen 0,5° und 5° haben. Vorzugsweise wählt man aber einen Winkel ähnlich wie bei Kegelhülsen und Kegelschäften für selbsthemmende Werkzeugbefestigung. Hierbei liegt der Winkel des Kegelmantels gegenüber der Achse zwischen 1° und 2°, vorzugsweise bei annähernd 1,5° (1°30') bzw. zwischen 1°25' und 1°30' beim sog. Morse-Kegel. Bei diesem geringen Steigungswinkel wäre es auch denkbar, den Schaft des Kerns mit dem Befestigungsabschnitt durchgehend leicht konisch (mit etwa 1° Steigung) auszubilden. Besonders einfach läßt sich das Gewinde auf dem Kegelabschnitt herstellen, wenn die Gewindenut (bzw. Gewindenuten) einen gleichbleibenden Innen-Kerndurchmesser aufweist (bzw. aufweisen). Das bedeutet, daß das Gewinde an der engsten Stelle des Kegelabschnittes nicht oder nur wenig eingegraben ist, während es zum verbreiterten Ende hin immer tiefer eingeschnitten ist. Eine besonders einfache Herstellung und Verarbeitung ergibt sich bei der Ausgestaltung als Rollgewinde.

Zur Verbesserung der magnetischen Eigenschaften werden zweckmäßigerweise sowohl das Joch als auch der Kern weichgeglüht. Das weich geglühte Joch hat zudem den Vorteil, daß es sich beim Eindrehen des Gewindekerns leicht aufweitet bzw. verformt, so daß keine allzu hohen Drehmomente erforderlich sind. Beim Kern ist es von Vorteil, wenn er vor dem Aufrollen des Gewindes geglüht wird, da dann der beim Gewinderollen durch Materialverdrängung erzeugte Aufwurf an den Gewindeflanken eine gewisse Härtung erfährt und sich so beim Eindrehen des Kerns leichter in das weichgeglühte, gewindelose Material des Rundloches eingräbt.

Außerdem kann eine Oberflächenbeschichtung aus Kupfer oder Kupfer-Graphit das Eindrehen erleichtern und ein Fressen verhindern. Dies kann fast ohne zusätzlichen Aufwand erfolgen, da eine Beschichtung, beispielsweise mit Cu, ohnehin als Korrosionsschutz erwünscht ist. Das Gewinde verläuft zum Teil lediglich in der Beschichtung, die als eine Art Schmierung dient.

Ein erfindungsgemäßes Verfahren zum Herstellen eines erfindungsgemäßen Elektromagnetsystems weist im wesentlichen die folgenden Schritte auf:
- Erzeugung eines konischen Rundloches in dem Jochabschnitt;
- Erzeugung eines Kerns mit einem zylindrischen Schaft und einem zum freien Ende hin erweiterten Kegelabschnitt an einem Ende des Kerns;
- Erzeugung eines Gewindes auf dem Kegelabschnitt;
- Durchstecken des zylindrischen Schaftes des Kerns durch das Rundloch des Jochabschnittes, bis der Kegelabschnitt in dem Rundloch klemmt und
- Drehen des Kerns in Gewinderichtung unter Anwendung einer Axialkraft, bis das freie Ende des zylindrischen Schaftes eine vorgegebene Position erreicht hat.
Besondere Ausgestaltungen der einzelnen Verfahrensschritte sind in den Unteransprüchen angegeben.

Die Erfindung wird nachfolgend an einem Ausführungsbeispiel anhand der Zeichnungen näher erläutert. Es zeigt
Figur 1 ein Doppelrelais mit zwei gekoppelten, erfindungsgemäßen Magnetsystemen,
Figur 2 und 3 einen teilweise aufgeschnittenen Kern eines Magnetsystems gemäß Figur 1 in perspektivischer Darstellung und in Seitenansicht,
Figur 4 einen vergrößerten Detailausschnitt IV aus Figur 3 und
Figur 5 den gleichen Ausschnitt wie Figur 4, jedoch mit einer abgewandelten Gewindeform.

Das in Figur 1 gezeigte Doppelrelais besitzt zwei Magnetsysteme mit jeweils einem Joch 1, das einen Längsabschnitt 11 und einen Querabschnitt 12 besitzt. In jedem der Joch-Querabschnitte 12 ist ein Kern 2 mit rundem Querschnitt befestigt, der später noch im einzelnen beschrieben wird. Jeder dieser Kerne 2 besitzt ein Polende 21 mit einer Polfläche 22, die mit einem Anker 3 einen Arbeitsluftspalt bildet. In dem in Figur 1 dargestellten Beispiel eines Doppelrelais sind die beiden Joch-Längsschenkel 11 einstückig miteinander verbunden, und der gemeinsame Anker 3 wirkt abwechselnd mit den beiden Kernen 2 zusammen. Aus diesem Beispiel ergibt sich, daß in einem solchen Fall der Kern nur durch Einstecken von außen durch den Jochschenkel 12 montiert werden kann. Ansonsten könnte die Erfindung aber in gleicher Weise auch für ein Einfachrelais mit nur einem Joch und einem Kern angewendet werden.

Das dargestellte Doppelrelais besitzt weiterhin in bekannter Weise einen Spulenkörper 4 als Träger für zwei Wicklungen 5 sowie Kontaktfedern 6 und Festkontakte 7. Dieser Relaisaufbau ist für sich bekannt und braucht im Zusammenhang mit der vorliegenden Erfindung nicht weiter erörtert zu werden.

Der Spulenkern 2 ist jeweils mit einem Befestigungsende 23 in einem Rundloch 13 des Joch-Querschenkels 12 befestigt. Dieses Rundloch 13 ist in Anpassung an den Kern 2 von innen (von der Spule) nach außen konisch erweitert und mit dem Durchmesser des Kerns so abgestimmt, daß die nachfolgend beschriebene Durchdringung einen guten Festsitz und eine gute magnetische Kopplung ergibt.

Der Kern 2 besitzt gemäß den Figuren 2 und 3 einen zylindrischen Schaft 24, dessen Durchmesser etwas kleiner ist als der engste Durchmesser des Rundloches 13, so daß er von außen leicht durch den Jochabschnitt 12 in die Spule eingesteckt werden kann. Weiterhin besitzt der Kern 2 einen Kegelabschnitt 25, der zum Befestigungsende 23 hin konisch erweitert ist. Die Steigung weist zum Ende hin einen Winkel α gegenüber der Achse des Kerns auf, der etwa zwischen 0,5° und 5° liegen kann. Vorzugsweise wird aber dieser Winkel, wie bereits erwähnt, zwischen 1° und 2° liegen. Das Rundloch 13 weist im übrigen annähernd die gleiche Steigung auf. Während aber die Innenoberfläche des Rundloches 13 glatt gehalten ist, ist auf dem Gewindeabschnitt 25 ein Rollgewinde ausgebildet, dessen Gewindesteg 27 eine abgeflachte Oberseite aufweist. Deutlich ist dies in Figur 4 zu sehen, die eine vergrößerte Darstellung der Einzelheit IV in Figur 3 zeigt. Hieraus ist zu sehen, daß die Tiefe der Gewindenut 26 im Vergleich zur Gewindesteigung s (bei einem eingängigen Gewinde) gering ist, so daß der Gewindesteg 27 eine abgeflachte Oberseite 28 aufweist, also gemäß Figur 4 einen trapezförmigen Querschnitt besitzt. Der Innendurchmesser des Gewindes wird aus Fertigungsgründen vorzugsweise gleich gehalten, so daß die Gewindenut 26 zu Beginn des Kegelabschnittes 25 - also bei dessen kleinstem Durchmesser - nicht oder nur wenig in die Oberfläche eingegraben ist, während diese Nut zum Ende 23 hin immer tiefer wird. Anstelle des dargestellten eingängigen Gewindes könnte auch ein mehrgängiges Gewinde vorgesehen werden. Gemäß Figur 4 besitzt die Gewindenut 26 einen Öffnungswinkel γ von ca. 60°, wobei die Breite der Oberfläche 28 des Gewindesteges 27 (in der Nähe des endes 23), etwa die Hälfte der Steigung s beträgt. Es sind aber auch andere Verhältnisse möglich. Beispielsweise kann, wie in einer Abwandlung gemäß Figur 5 gezeigt, ein Gewindequerschnitt in Form eines abgeflachten Sägezahns vorgesehen werden. Auch in diesem Fall besitzt der Gewindesteg 27 eine abgeflachte Oberseite 28, welche beispielsweise in der Nähe des Endes 23 wiederum eine Breite aufweist, die etwa der Hälfte der Gewindesteigung s entspricht. Im Bereich des kleineren Kegeldurchmessers ist der Gewindesteg natürlich noch breiter, da dort die Gewindenut eine geringere Tiefe d aufweist. Zum Eindrehen des Kerns 2 in das Rundloch 13 ist vom Befestigungsende 23 her zentrisch eine Sechskant-Ausnehmung eingeformt, die den Angriff eines Drehwerkzeugs ermöglicht. Natürlich könnte anstelle des Sechskants auch eine beliebige andere Form gewählt werden, die den Angriff eines Schraubwerkzeuges ermöglicht.

Bei der Herstellung des Magnetsystems wird das Rundloch 13 vorzugsweise zunächst durch eine Stanznadel vorgeformt und anschließend mittels eines konischen Stiftes zur Bildung einer konischen Erweiterung kalibriert. Das Joch wird danach weichgeglüht, um homogene magnetische Eigenschaften zu erzeugen und eine gewisse Nachgiebigkeit beim Eindrehen des Kerns vorzugeben.

Der Kern wird in üblicher Weise mit dem zylindrischen Schaft 24 und dem Kegelansatz 25 sowie der Sechskant-Ausnehmung 29 hergestellt. Er wird dann ebenfalls weichgeglüht und danach durch eine Gewinderollvorrichtung geführt, wo auf dem Kegelabschnitt 25 das bereits beschriebene Flachgewinde aufgerollt wird. Durch den Rollvorgang entstehen an den Flanken des Gewindesteges 27 durch Materialverdrängung kleine Aufwürfe 30. Diese Aufwürfe 30 erfahren eine leichte Härtung und verbessern dadurch beim Eindrehen des Kerns das Eindringen des Gewindes in die gewindelose Innenoberfläche des Rundloches 13.

Der so vorbereitete Kern 2 wird also, wie bereits erwähnt, von außen durch das Rundloch 13 gesteckt, bis der Kegelabschnitt 25 mit seinem Gewinde in dem Rundloch 13 klemmt. Danach wird er mit einem geeigneten Drehwerkzeug und unter Anwendung einer gewissen Axialkraft weiter eingedreht, wobei sich das Gewinde in das Material des Joches eingräbt. Der Kern kann durch Drehen auf diese Weise sehr genau in Axialrichtung - gegenüber einem Anker - positioniert werden, wobei das Gewinde auch eine gewisse Rückwärts-Justierung durch Zurückdrehen ermöglicht. In jedem Fall ist auf diese Weise ein guter Festsitz des Kerns im Joch und eine gute magnetische Kopplung zwischen dem Kern und dem Joch gewährleistet.

## Patentansprüche

1. Elektromagnetsystem mit einem Joch (1) und mit einem Kern (2), der mit einem Befestigungsende (23) in einem Rundloch (13) eines Jochabschnittes (12) befestigt ist, wobei der Kern (2) einen, vorzugsweise zylindrischen, Schaft (24) und einen zu seinem Befestigungsende (23) hin erweiterten Kegelabschnitt (25) aufweist, welch letzterer mit einem den Durchmesser des Rundloches (13) übersteigenden Kerndurchmesser das Material des Joches durchdringt,
**dadurch gekennzeichnet, daß** auf dem Kegelabschnitt (25) ein Gewinde (26,27) ausgebildet ist, welches in die an sich gewindelose Wand der ebenfalls konisch erweiterten Ausnehmung (13) des Joches (1) selbstverformend eingedreht ist.

2. Magnetsystem nach Anspruch 1
**dadurch gekennzeichnet, daß** das Gewinde auf dem Kegelabschnitt (25) des Kerns (2) einen abgeflachten Gewindesteg (27,28) aufweist.

3. Magnetsystem nach Anspruch 2,
**dadurch gekennzeichnet, daß** der Gewindesteg einen annähernd trapezförmigen Querschnitt aufweist (Figur 4).

4. Magnetsystem nach Anspruch 2,
**dadurch gekennzeichnet, daß** der Gewindesteg (27) einen annähernd sägezahnförmigen Querschnitt aufweist (Figur 5).

5. Magnetsystem nach einem der Ansprüche 1 bis 4,
**dadurch gekennzeichnet, daß** der Kegelabschnitt (25) des Kerns (2) einen Steigungswinkel (α) seiner Mantelfläche gegenüber seiner Achse zwischen 0,5° und 5° aufweist.

6. Magnetsystem nach Anspruch 5,
**dadurch gekenneichnet,** daß der Steigungswinkel (α) zwischen 1° und 2°, vorzugsweise etwa 1,5°, beträgt.

7. Magnetsystem nach einem der Ansprüche 1 bis 6,
**dadurch gekennzeichnet, daß** das Gewinde (26,27) auf dem Kegelabschnitt (25) des Kerns (2) mit einem gleichbleibenden Durchmesser der Gewindenut (26) vorgesehen ist.

8. Magnetsystem nach einem der Ansprüche 1 bis 7,
**dadurch gekennzeichnet, daß** das Gewinde auf dem Kegelabschnitt (25) des Kerns (2) ein Rollgewinde ist.

9. Magnetsystem nach einem der Ansprüche 1 bis 8,
**dadurch gekennzeichnet, daß** das Joch (1) und der Kern (2) weichgeglüht sind.

10. Magnetsystem nach einem der Ansprüche 1 bis 9,
**dadurch gekennzeichnet, daß** das Stirnende (23) des Kegelabschnitts (25) eine axiale prismatische Ausnehmung, insbesondere einen Innensechskant (29), zur Aufnahme eines Drehwerkzeuges aufweist.

11. Verfahren zum Herstellen eines Elektromagnetsystems nach einem der Ansprüche 1 bis 10,
**gekennzeichnet durch** folgende Schritte:
- Erzeugung eines konischen Rundloches (13) in einem Jochabschnitt (12);
- Herstellung eines Kerns (2) mit einem zylindrischen Schaft (24) und einem zum freien Ende hin erweiterten Kegelabschnitt (25);
- Erzeugung eines Gewindes (26,27) auf dem Kegelabschnitt (25);
- Durchstecken des zylindrischen Schaftes (24) des Kerns (2) **durch** das Rundloch (13) des Jochabschnittes (12), bis der Kegelabschnitt in dem Rundloch klemmt; und
- Drehen des Kerns (2) in Gewinderichtung unter Anwendung einer Axialkraft, bis das freie Ende des zylindrischen Schaftes (24) eine vorgegebene Position erreicht hat.

12. Verfahren nach Anspruch 11,
**dadurch gekennzeichnet, daß** das Rundloch (13) gestanzt und mit einem konischen Stift kalibriert wird.

13. Verfahren nach Anspruch 11 oder 12,
**dadurch gekennzeichnet, daß** das Gewinde (26,27) im Rollverfahren erzeugt wird.

14. Verfahren nach einem der Ansprüche 11 bis 13,
**dadurch gekennzeichnet, daß** das Joch (1) nach der Erzeugung des konischen Rundloches (13) weichgeglüht wird.

15. Verfahren nach Anspruch 13 oder 14,
**dadurch gekennzeichnet, daß** der Kern (2) vor dem Gewinderollen weichgeglüht wird.

## Claims

1. An electromagnet system having a yoke (1) and a core (2) which is secured by a securing end (23) in a round hole (13) in a yoke portion (12), the core (2) having a preferably cylindrical shaft (24) and a conical portion (25) which widens towards its securing end (23) and penetrates the material of the yoke by a core diameter exceeding the diameter of the round hole (13),
**characterised in that** there is made on the conical portion (25) a thread (26, 27) which is screwed into the per se non-threaded wall of the also conically widened recess (13) in the yoke (1) in a self-deforming manner.

2. A magnet system according to Claim 1, **characterised in that** the thread on the conical portion (25) of the core (2) has a flattened thread web (27, 28).

3. A magnet system according to Claim 2, **characterised in that** the thread web has an approximately trapezoidal cross-section (Figure 4).

4. A magnet system according to Claim 2, **characterised in that** the thread web (27) has an approximately sawtooth-shaped cross-section (Figure 5).

5. A magnet system according to one of Claims 1 to 4, **characterised in that** the conical portion (25) of the core (2) has a lead angle (α) of its outer surface of between 0.5° and 5° with respect to its axis.

6. A magnet system according to Claim 5, **characterised in that** the lead angle (α) is between 1° and 2°, preferably approximately 1.5°.

7. A magnet system according to one of Claims 1 to 6, **characterised in that** the thread (26, 27) on the conical portion (25) of the core (2) is provided with a constant diameter of the thread groove (26).

8. A magnet system according to one of Claims 1 to 7, **characterised in that** the thread on the conical portion (25) of the core (2) is a rolled thread.

9. A magnet system according to one of Claims 1 to 8, **characterised in that** the yoke (1) and the core (2) are soft-annealed.

10. A magnet system according to one of Claims 1 to 9, **characterised in that** the end face (23) of the conical portion (25) has an axial prismatic recess, in particular a hexagon socket (29), for receiving a rotary tool.

11. A method of manufacturing an electromagnet system according to one of Claims 1 to 10,
**characterised by** the following steps:
- producing a conical round hole (13) in a yoke portion (12);
- manufacturing a core (2) having a cylindrical shaft (24) and a conical portion (25) which is widened towards the free end;
- producing a thread (26, 27) on the conical portion (25);
- pushing the cylindrical shaft (24) of the core (2) through the round hole (13) in the yoke portion (12) until the conical portion is clamped in the round hole; and
- rotating the core (2) in the direction of the thread, applying an axial force, until the free end of the cylindrical shaft (24) has reached a predetermined position.

12. A method according to Claim 11, **characterised in that** the round hole (13) is punched, and is sized using a conical pin.

13. A method according to Claim 11 or 12, **characterised in that** the thread (26, 27) is produced by the rolling method.

14. A method according to one of Claims 11 to 13, **characterised in that** the yoke (1) is soft-annealed after the conical round hole (13) has been produced.

15. A method according to Claim 13 or 14, **characterised in that** the core (2) is soft-annealed before the thread is rolled.

## Revendications

1. Système électromagnétique comportant une culasse (1) et un noyau (2), fixé avec une extrémité de fixation (23) dans un trou rond (13) d'une section de la culasse (12), le noyau (2) comportant une tige de préférence cylindrique (24) et une section conique (25) élargie en direction de son extrémité de fixation (23), cette dernière pénétrant, avec un diamètre de noyau supérieur au diamètre du trou rond (13), dans le matériau de la culasse,
**caractérisé en ce que** la section conique (25) comporte un filetage (26, 27) inséré par vissage et par auto-déformation dans la paroi non filetée de l'évidement présentant également une extension conique (13) de la culasse (1).

2. Système magnétique selon la revendication 1, **caractérisé en ce que** le filetage comporte sur la section conique (25) du noyau (2) une nervure filetée aplatie (27, 28).

3. Système magnétique selon la revendication 2, **caractérisé en ce que** la nervure filetée a une section transversale pratiquement trapézoïdale (figure 4).

4. Système magnétique selon la revendication 2, **caractérisé en ce que** la nervure filetée (27) a une section transversale pratiquement en forme de dents de scie (figure 5).

5. Système magnétique selon l'une des revendications 1 à 4, **caractérisé en ce que** la section conique (25) du noyau (2) forme un angle d'inclinaison (α) compris entre 0,5° et 5° entre sa surface d'enveloppe et son axe.

6. Système magnétique selon la revendication 5, **caractérisé en ce que** l'angle d'inclinaison (α) est compris entre 1° et 2°, et correspond de préférence environ 1,5°.

7. Système magnétique selon l'une des revendications 1 à 6, **caractérisé en ce que** le filetage (26, 27) sur la section conique (25) du noyau (2) a un diamètre constant de la nervure filetée (26).

8. Système magnétique selon l'une des revendications 1 à 7, **caractérisé en ce que** le filetage sur la section conique (25) du noyau (2) est un filetage enroulé.

9. Système magnétique selon l'une des revendications 1 à 8, **caractérisé en ce que** la culasse (1) et le noyau (2) sont soumis à un recuit.

10. Système magnétique selon l'une des revendications 1 à 9, **caractérisé en ce que** l'extrémité frontale (23) de la section conique (25) comporte un évidement axial prismatique, en particulier un évidement à six pans creux (29) en vue de la réception d'un outil de rotation.

11. Procédé de fabrication d'un système électromagnétique selon l'une des revendications 1 à 10,
**caractérisé par** les étapes ci-dessous :
- formation d'un trou rond conique (13) dans une section de la culasse (12) ;
- production d'un noyau (2) avec une tige cylindrique (24) et une section conique (25) élargie en direction de l'extrémité libre ;
- production d'un filetage (26, 27) sur la section conique (25) ;
- insertion de la tige cylindrique (24) du noyau (2) à travers le trou rond (13) de la section de la culasse (12) jusqu'au blocage de la section conique dans le trou rond ; et
- rotation du noyau (2) dans le sens du filetage avec application d'une force axiale jusqu'à ce que l'extrémité libre de la tige cylindrique (24) a atteint une position prédéterminée.

12. Procédé selon la revendication 11, **caractérisé en ce que** le trou rond (13) est estampé et calibré avec une goupille conique.

13. Procédé selon les revendications 11 ou 12, **caractérisé en ce que** le filetage (26, 27) est produit par un procédé d'enroulement.

14. Procédé selon l'une des revendications 11 à 13, **caractérisé en ce que** la culasse (1) est soumise à u recuit après la production du trou rond conique (13).

15. Procédé selon les revendications 13 ou 14, **caractérisé en ce que** le noyau (2) est soumis à un recuit avant l'enroulement du filetage.
